# EUROPÄISCHE PATENTSCHRIFT

(11) **EP 1 071 057 B1**
(45) Veröffentlichungstag und Bekanntmachung des Hinweises auf die Patenterteilung: **02.05.2007**
(21) Anmeldenummer: 00250248.2
(22) Anmeldetag: 20.07.2000
(51) Int. Cl.: G08G 1/01

(54) **Verfahren und Vorrichtung zur Verkehrszustandsprognose durch rückgekoppelte Zustandskaskade**
Method and device for traffic condition prognosis by cascading state feedback
Procédé et dispositif de pronostic de l'état du trafic par retroaction l'état en cascade

(30) Priorität: 23.07.1999 DE 19935769
(43) Veröffentlichungstag der Anmeldung: 24.01.2001
(73) Patentinhaber: DDG Gesellschaft für Verkehrsdaten mbH, 40547 Düsseldorf (DE)
(72) Erfinder: Becker, Markus Dipl.-Phys. Dr. rer, nat., 45239 Essen (DE); Fastenrath, Ulrich Dipl.-Phys. Dr. rer, nat., 41462 Neuss (DE)
(74) Vertreter: Meissner, Peter E.

(56) Entgegenhaltungen:
- EP-A- 0 902 405
- EP-A- 0 921 509
- DE-A- 19 737 440
- US-A- 5 684 475
- KERNER B S ET AL: "STRUCTURE AND PARAMETERS OF CLUSTER IN TRAFFIC FLOW" PHYSICAL REVIEW E. STATISTICAL PHYSICS, PLASMAS, FLUIDS, AND RELATED INTERDISCIPLINARY TOPICS,AMERICAN INSTITUTE OF PHYSICS, NEW YORK, NY,US, Bd. 50, Nr. 1, Juli 1994 (1994-07), Seiten 54-83, XP000874333 ISSN: 1063-651X

## Beschreibung

Die Erfindung betrifft ein Verfahren zur Erstellung einer Verkehrsprognose.

Verkehrsinformationssysteme erzeugen aktuelle Verkehrsinformationen, wie Verkehrsmeldungen oder Reisezeitschätzungen und Navigationsinformationen, basierend auf Meßdaten aus entlang Straßen des Verkehrsnetzes angeordneten stationären Sensoren und/oder in im Verkehrsnetz beweglichen Fahrzeugen angeordneten Sensoren (FCD) und/oder anderen Meßdatenquellen.

Aus der WO 98/27525 ist ein Verfahren zur Vervollständigung von räumlichen Lücken in den Meßdaten durch mehrfache Rückkopplung von zu vergangenen Zeitpunkten erstellten Prognosen und anderen Daten bekannt.

Aufgabe der vorliegenden Erfindung ist die Schaffung eines Verfahrens bzw. einer Vorrichtung zur Prognose von den Zustand eines Verkehrsnetzes zu einem künftigen Prognosezeitpunkt betreffenden Ortszustandsdaten aufgrund von sich auf mehrere Orte und mehrere Zeitpunkte beziehenden, den Zustand eines Verkehrsnetzes betreffenden Meßdaten. Die Aufgabe wird jeweils durch die unabhängigen Ansprüche gelöst.

Die vorliegende Erfindung ermöglicht eine sehr zuverlässige Prognose von künftigen Verkehrszuständen durch Analyse des Werte-Verlaufes von zu mehreren vergangenen Zeitpunkten gemessenen Meßdaten zur Erstellung von Meßdaten simulierenden Ersatzdaten für Meßdatenlücken in der Vergangenheit und in der Zukunft. Dabei können auch Meßdaten verwendet werden, die zeitlich asynchron erfaßt werden.

Zur Erstellung von Vekehrsprognosen kann im Prinzip aus räumlich und/oder zeitlich lückenhaften Meßdaten eine räumlich und zeitlich lückenlose Verkehrsdaten-Quelle für die Vergangenheit und darauf auch für die Zukunft simuliert (also virtuell erzeugt) werden. Das Ergebnis hiervon sind auf Straßenabschnitte (auch als Richtungsmeßquerschnitte RMQ bezeichnet) bezogene zeitlich künstlich synchronisierte Verkehrsdaten. Diese weisen zweckmäßig ein einheitliches Format dergestalt auf, daß sie in gleichen zyklischen Intervallen und/oder gleichen Einheiten vorliegen; die Intervalle können beispielsweise eine Minute betragen. Bei der Erstellung der räumlich/zeitlich lückenlosen Verkehrsdatenbasis können durch Fehlerschätzung bei der Berechnung für die einzelnen Werte Qualitätsangaben mitgeneriert werden.

Weitere Merkmale und Vorteile ergeben sich aus den Unteransprüchen und der nachfolgenden Beschreibung eines Ausführungsbeispieles. Dabei zeigt:
- Fig. 1: als Blockschaltbild Komponenten einer Vorrichtung zur Durchführung des erfindungsgemäßen Verfahrens,
- Fig. 2: im Verlaufe der Zeit von einem Sensor gemessene Meßdaten, aus einer historischen Datenbank entnommene Meßdaten und eine Intervallschätzung (=LOS-Schätzung),
- Fig. 3: als Tabelle grundsätzlich zur Vervollständigung von bestimmten Meßdatenlücken etc. geeignete Ersatzdatenquellen.

Figur 1 verdeutlicht den Datenfluß anhand eines Blockschaltbildes einer Vorrichtung zur Durchführung des erfindungsgemäßen Verfahrens.

Die verwendeten Meßdaten umfassen von in im Verkehrsnetz beweglichen Fahrzeugen angeordneten Sensoren erfaßte Daten 1 (FCD), von stationären Sensoren im Straßenverkehrsnetz erfaßte Daten 2 (SES) sowie von einer anderen Verkehrsinformationszentrale (VIZ) kommende Daten 3 (beispielsweise basierend auf Landesmeldestellen-Meldungen, Polizeifunk etc.).

Die am Ende ausgegebenen Daten 4 repräsentieren räumlich und zeitlich mit zur Weiterverarbeitung ausreichender Genauigkeit lückenlos (aus den Daten 1 bis 3) vervollständigte Ortszustandsdaten 4. Die Ortszustandsdaten 4 (Geschwindigkeiten, Verkehrsdichte, Staus etc.) sind räumlich dergestalt lückenlos, daß beispielsweise für eine digitale Karte des Straßenverkehrsnetzes mit räumlichen Unterabschnitten für jeden räumlichen Unterabschnitt ein Meßdatum für einen relevanten Zeitpunkt vorliegt, was eine einfachere und bessere Weiterverarbeitung ermöglicht. Zeitlich lückenlos können sie beispielsweise insofern sein, daß für eine ausreichende Zahl von vor dem aktuellen Zeitpunkt liegenden, kurz zurückliegenden Zeitpunkten vervollständigte Meßdaten (Ortszustandsdaten) vorliegen.

Die Vervollständigung erfolgt im wesentlichen in einer Multidatenlogik MDL 5, in welcher im wesentlichen das erfindungsgemäße Verfahren abläuft. In den Teilmodulen M1 bis M3 6 bis 8 laufen verkehrstechnische Analyseverfahren ab, in welchen unterschiedliche Verkehrsflußmodelle (beispielsweise gemäß Ansprüchen 2 - 4) basierend auf den in der MDL 5 vervollständigten Meßdaten verwendet und optimiert werden. Die Multimodell-Logik MML 9 verknüpft die Ergebnisse der auf unterschiedlichen Analyseverfahren beruhenden Module M1 bis M3, insbesondere in Form einer Zuverlässigkeits-/Glaubwürdigkeits-Analyse und -Auswahl.

Die Simulationskomponente SIM 10 berechnet erfindungsgemäß aufgrund der von der Multimodell-Logik 9 erzeugten Daten eine Prognose für die Zukunft, wobei der durch die Prognose betroffene Prognosezeitpunkt gegenüber dem Prognose-Erstellung-Zeitpunkt in der Zukunft liegt. Bei der Zukunftsprognose, ausgehend von zu einem vergangenen Zeitpunkt erfaßten Meßdaten, ist eine optimierte Ausnutzung gemessener Meßdaten durch eine genauere Ablaufanalyse von Vorgängen (Staubildung etc.) im Straßenverkehrsnetz möglich. Die Komponente HPR 11 generiert aus den von der MML 9 erzeugten aktuellen Daten Ganglinien (also zeitliche Verläufe der Meßdaten) und versucht, den Zusammenhang zwischen Verkehrszuständen und bestimmten Selektionsmerkmalen zu lernen. Die Ergebnisse der Simulationskomponente 10 werden über eine Rückkopplungseinheit RER in die Multidatenlogik rückgekoppelt zur Optimierung der (neben den Daten 1 bis 3) in die MDL einfließenden Meßdaten-Basis.

Die von der Komponente HPR generierten Ganglinien und Zusammenhänge zwischen Verkehrszuständen und Selektionsmerkmalen werden (über ein hier nicht dargestelltes Modul ZYR) ebenfalls als Eingang in die Multidatenlogik 5 eingekoppelt.

Basierend auf den Augsangsdaten der SIM 10, der MML 9 und der HPR 11 werden in einer Datenfusionseinheit 14 Daten erstellt, welche prognostizierte Verkehrszustände von Abschnitten des Straßenverkehrsnetzes repräsentieren.

Eine Grundidee der MDL 5 besteht darin, aus räumlich und/oder zeitlich unvollständig eingehenden Meßdaten 1 bis 3 (von Sensoren etc.) durch Vervollständigung eine räumlich und zeitlich lückenlose und zeitlich synchrone Meßdatenquelle für die Vergangenheit und eine zwischen dem Prognose-Erstellungs-Zeitpunkt und dem Prognosezeitpunkt liegende Zukunft zu simulieren, um eine einfache hochwertige Weiterverarbeitung (für Verkehrsmeldungen, Prognosen, Navigationshinweise etc.) zu ermöglichen.
Figur 2 verdeutlicht die Problematik bei eingehenden Meßdaten aufgrund einer Meßdatenhistorie. In Figur 2 zeigt die nach rechts weisende Achse die Zeit und die nach oben weisende Achse die Geschwindigkeit. Die durchgezogene Linienfolge zeigt zu verschiedenen Zeitpunkten mit einem stationären Sensor (SES) an einer Position im Straßenverkehrsnetz erfaßte Fahrzeugdurchschnittsgeschwindigkeiten (beispielsweise alle Fahrzeuge in einer Minute). Die vom Sensor erfaßten Meßdaten betreffen mehrere bezüglich des jetzigen Zeitpunktes vergangene, hintereinanderliegende und kurz zurückliegende Zeitpunkte; diese Meßdaten werden derart eingebunden, daß ihr zeitlicher Verlauf einer Analyse unterworfen wird und zur Vervollständigung anderer Meßdaten verwendet wird.

Anschaulich erklärt sich dies beispielsweise anhand eines Fahrzeuges, welches zu einem Zeitpunkt einen Sensor an einem Ort passiert und nach einer gewissen Zeit an einem anderen Ort hinter dem Sensor eine bestimmte (gleiche oder bei Staus etc. andere bestimmbare) Geschwindigkeit hat. Aus verschiedenen Geschwindigkeiten von Fahrzeugen zu mehreren Zeitpunkten am Ort des Sensors kann somit auf vermutete (als Meßwert nicht vorliegende) Geschwindigkeiten der Fahrzeuge an Orten hinter dem Sensor wie auch (bei sich ausbreitenden Staus vor dem Sensor) geschlossen werden.

Neben Daten von stationären Sensoren kann dies auch mit von im Verkehr mitschwimmenden Fahrzeugen implementieren Meßsensoren generierten Meßdaten erfolgen; diese Meßdaten sind ebenfalls unvollständig, da sie nur unter bestimmten Bedingungen und/oder in bestimmten Zeitintervallen übermittelt werden; auch diese Meßdaten aus Fahrzeugen werden in der Regel als Paket übermittelt, wobei in einem Paket mehrere Durchschnittsgeschwindigkeiten (des Fahrzeuges) an verschiedenen Orten (entlang einer vom Fahrzeug befahrenen Straße) zu verschiedenen Zeitpunkten (den Meßzeitpunkten) auf dem Weg entlang der Straße enthalten sind.

Figur 3 verdeutlicht beispielhaft als Tabelle, daß unterschiedlich bedingte Lücken in eingehenden unterschiedlichen generierten Meßdaten mit unterschiedlichen Ersatzdatenquellen vervollständigt werden können. Meßdatenlücken in von stationären Detektoren im Verkehrsnetz erzeugten Meßdaten (SES) können mit Ersatzdatenquellen aus historischen Datenbanken (HPR in Figur 1) und Verkehrsanalysesystem vervollständigt werden, wobei auch die Meßdatenqualität durch eine Fehlerschätzung (LOS-Schätzung) möglich ist.
Datenausfälle in von einer anderen Verkehrsinformationszentrale (welche auf Landesmeldestellen, Polizeimeldungen etc. Zugriff hat) kommenden Daten und Daten von einem Sensorerfassungssystem können bei Datenausfall beispielsweise auch aus einer historischen Datenbank HPR vervollständigt werden.

Wenn bei einem Sensor Erfassungssysteme nur bestimmte Spuren (= Fahrbahnen) zu einer Straße überwacht werden, können nicht überwachte Spuren durch einen Spurschätzer, welcher aufgrund von Erfahrungswerten aus überwachten Spuren auf nicht überwachte Spuren schließen kann, vervollständigt werden.

Nicht überwachte Knoten eines Verkehrsnetzes, wie Ein- und Ausfahrten können zwischen verschiedenen Meßstellen eines Sensorerfassungssystems unbekannte Werte für Durchschnittsgeschwindigkeiten und/oder Fahrzeugzahlen bedingen, wobei diese unbekannten Faktoren - soweit verfügbar -ebenfalls durch historische Datenbanken relativ genau vervollständigbar sind.

Ein LOS-Schätzer (beispielsweise gemäß Figur 3), ist als Ersatzdatenquelle verwendbar. Wenn das Meldeverhalten von stationären Detektoren (SES) im Straßenverkehrsnetz vorsieht, daß sich ein Detektor stets dann meldet, wenn ein Wechsel zwischen definierten Geschwindigkeitsbereichen in den von ihm gemessenen Meßdaten sicher stattgefunden hat (lokales Übertragungskriterium) und dies dem LOS-Schätzverfahren bekannt ist, kann bei jeder Übermittlung eines Datentelegramms (Prognose-Zeitpunkt) von einem Detektor anhand des übermittelten LOS betreffend die Straße eine Prognose für die mittlere Geschwindigkeit getroffen werden. Die Prognosegüte ist durch die halbe Breite des LOS garantiert, wenn der Prognosewert mit dem Mittelwert des LOS gleichgesetzt wird. Als LOS (Level of Service) wird dabei die Qualität einer Straße in Form der auf ihr fahrbaren Geschwindigkeit bezeichnet. Eine mögliche Einteilung ist von LOS 1 (schlecht, 0 bis 30 km/h), LOS 2 (mittel, 30 bis 60 km/h), LOS 3 (gut, 60 bis 90 km/h), LOS 4 (sehr gut, > 90 km/h).

Die Prognosegüte einer Prognose ist durch die halbe Breite des Geschwindigkeitsbereichs eines LOS garantiert (beispielsweise 0 bis 30 km/h); wenn der Prognosewert mit dem Mittelwert (in dem Falle beispielsweise 15 km/h) des LOS gleichgesetzt wird, da bei stärkeren Abweichungen ein erneutes Datentelegramm des Detektors übersandt würde.
Das LOS-Schätzverfahren kann auch dazu benutzt werden, eine aktuell im System für einen Richtungsmeßquerschnitt (bei stationären Detektoren beispielsweise ein Meßort in Form einer Brücke) vorliegende (den Zeitverlauf repräsentierende) Ganglinie in den aktuellen LOS-Berech zu verschieben, falls eine Abweichung des letzten aktuellen Meßwertes von einer für den Meßquerschnitt aktuell gültigen Ganglinie existiert. Zum Unterschied des letzten aktuellen Meßwertes der Geschwindigkeit der SES-Daten kann die Differenz zu dem Ganglinienwert des entsprechenden Intervalls gebildet und der Ganglinienwert für die Geschwindigkeit um diese Differenz verschoben werden.

Falls sich die Geschwindigkeitsganglinie eines Straßenverkehrsabschnittes über der oberen Grenze eines LOS-Bereichs befindet, müssen die Geschwindigkeiten der Ganglinie abgesenkt werden, wenn sich die Geschwindigkeitsganglinie unter der unteren Grenze des LOS-Bereichs befindet, müssen sie angehoben werden.

Die zeitliche Abfolge, in der die Meß- und Ersatzdaten bereitgestellt werden, verdeutlicht sich anhand Figur 2.

Zum Zeitpunkt t1 (bei Tagesbeginn) wird von dem Ganglinien-Managementsystem HPR die erste Ganglinie für den Detektor (von welchem das dargestellte SES-Diagramm kommt) übermittelt. Wenn dies nicht der Fall ist, kann zur Datenvervollständigung die Ganglinie des Vortages verwendet werden, falls sie persistent im HPR gespeichert ist.

Zum Zeitpunkt t2 übermittelt dieser Detektor mehrere vergangene Zeitpunkte betreffende Meßdaten (also eine Meßdatenhistorie) aufgrund eines LOS-Wechsels (Durchschnittsgeschwindigkeitsänderung auf einem Straßenabschnitt wie oben angegeben), und der LOS-Schätzer übermittelt auf der Basis dieser Daten eine Prognose für künftige Zeitpunkte.

Zum Zeitpunkt t3 übermittelt der Detektor aufgrund eines erneuten LOS-Wechsels des von ihm beobachteten Straßenabschnittes einen weiteren Satz Meßdaten (weitere Meßdatenhistorie), und der LOS-Schätzer erstellt hierauf basierend eine neue Prognose.

Zum Zeitpunkt t4 aktualisiert das Ganglinien-Managementsystem HPR die zu Tagesbeginn (t1) gelieferte Ganglinie. Die neue Ganglinie beschreibt das Verkehrsgeschehen wirklich besser als die alte Ganglinie, da dem Teilsystem HPR zur Selektion der Ganglinie mehr Informationen vorliegen.

So können Lücken in den Meßdaten durch einen Rückgriff aus Ersatzdaten aus der historischen Datenquelle HPR beseitigt werden.

Bei sich widersprechenden Daten aus unterschiedlichen Quellen (beispielsweise aktualisierten Ganglinien/alten Ganglinien, LOS-Schätzungen/aktuellen Ganglinien, Meßdatenhistorien/aktuellen Sensormeßdaten) ist ein Auswahlprozeß aufgrund der Meßdatenqualität ausführbar. Dabei kann die Datenquelle ausgewählt werden, für welche die meisten Meßdaten vorliegen, bzw. bei Fehlen von Meßdaten die Ersatzdaten mit der geringsten berechneten Fehlerwahrscheinlichkeit.

Die vervollständigten Daten können beispielsweise auf Zeitintervalle der Länge 1 min. transformiert werden.

## Patentansprüche

1. Verfahren zur Erstellung einer Verkehrsprognose für einen Prognosezeitpunkt aus den Zustand eines Verkehrsnetzes betreffenden Meßdaten in einer Verkehrszentrale,
wobei zu mehreren Meßorten im Verkehrsnetz mehrere Zeitpunkte innerhalb eines sich ab dem Prognose-Erstellungs-Zeitpunkt zeitlich rückwärts erstreckenden Zeitraumes betreffende, räumlich und/oder zeitlich lückenhafte Meßdaten zum Zustand des Verkehrsnetzes an den Meßorten erfaßt werden,
wobei unter Berücksichtigung des zeitlichen Werte-Verlaufs mehrerer zu diesen Zeitpunkten erfaßter Meßdaten mit zeitlich-räumliche Entwicklungen im Verkehrsnetz repräsentierenden Verkehrsmodellen zeitlich und/oder räumlich die Meßdaten-Lücken auffüllende, Meßdaten simulierende Ersatzdaten generiert werden,
und mit den Verkehrsmodellen für gegenüber dem Prognose-Erstellungs-Zeitpunkt künftige, jedoch vor dem Prognosezeitpunkt liegende Zeitpunkte ebenfalls Ersatzdaten generiert werden,
worauf eine Prognose von den Zustand des Verkehrsnetzes zu einem gegenüber dem Prognose-Erstellungs-Zeitpunkt künftigen Prognosezeitpunkt an Orten des Verkehrsnetzes repräsentierenden Ortszustandsdaten erstellt wird aufgrund der für Zeitpunkte vor dem Prognose-Erstellungs-Zeitpunkt vorliegenden Meßdaten und Ersatzdaten und der für Zeitpunkte nach dem Prognose-Erstellungs-Zeitpunkt vorliegenden Ersatzdaten.

2. Verfahren nach Anspruch 1,
**dadurch gekennzeichnet,**
**daß** ein Verkehrsmodell verwendet wird, welches räumliche Meßdaten-Lücken zwischen zwei Meßorten, zu welchen Meßdaten vorliegen, **dadurch** auffüllt, daß den Orten zwischen den beiden Meßorten Ersatzdaten zugewiesen werden, welche durch Interpolation, insbesondere lineare Interpolation der zu den beiden Meßorten vorliegenden Meßdaten, gewonnen werden.

3. Verfahren nach einem der vorhergehenden Ansprüche,
**dadurch gekennzeichnet,**
**daß** ein Verkehrsmodell verwendet wird, welches Verkehrsstörungen zwischen zwei Meßpunkten A und B aufgrund der zeitlichen Entwicklung der Verkehrsfluß-Differenz der Verkehrsflüsse an den Meßorten A und B bestimmt.

4. Verfahren nach einem der vorhergehenden Ansprüche,
**dadurch gekennzeichnet,**
**daß** ein Verkehrsflußmodell verwendet wird, welches Ersatzdaten betreffend den Verkehrszustand an Orten und zu Zeiten im Verkehrsnetz, zu welchen keine Meßdaten vorliegen, aus vorliegenden Meßdaten durch Lösungen von Differentialgleichungen betreffend den Verkehrsfluß, die Verkehrsdichte und die Verkehrsgeschwindigkeit bestimmt.

5. Verfahren nach einem der vorhergehenden Ansprüche,
**dadurch gekennzeichnet,**
**daß** die räumlich und/oder zeitlich lückenhaften Meßdaten für zumindest auch den Prognose-Erstellungs-Zeitpunkt vervollständigt werden, indem aus dem zeitlichen Werte-Verlauf von mehrere vergangene Zeitpunkte betreffenden Meßdaten auf den Prognose-Erstellungs-Zeitpunkt gerichtete Prognosen erstellt werden, um derart eine räumlich und/oder zeitlich hinreichend lückenlose, den aktuellen Zustand des Verkehrsnetzes repräsentierene Meß- und Ersatzdatenbasis für die Erstellung einer Prognose für die Zukunft zu generieren.

6. Verfahren nach einem der vorhergehenden Ansprüche,
**dadurch gekennzeichnet,**
**daß** der Zustand mehrerer Straßenabschnitte bestimmt wird.

7. Verfahren nach einem der vorhergehenden Ansprüche,
**dadurch gekennzeichnet,**
**daß** Meßdaten von an Straßen des Verkehrsnetzes stationär angeordneten Sensoren erfaßt werden, insbesondere in Form von Meßdaten, die Durchschnittsgeschwindigkeiten mehrerer Fahrzeuge an einer Stelle und/oder die Anzahl von die Stelle passierenden Fahrzeugen pro Zeiteinheit umfassen.

8. Verfahren nach einem der vorhergehenden Ansprüche,
**dadurch gekennzeichnet,**
**daß** Meßdaten von an in Verkehrsnetzen beweglichen Fahrzeugen angeordneten Sensoren (FCD) erfaßte werden.

9. Verfahren nach einem der vorhergehenden Ansprüche,
**dadurch gekennzeichnet,**
**daß** die Meßdaten Geschwindigkeiten jeweils eines Fahrzeuges umfassen.

10. Verfahren nach einem der vorhergehenden Ansprüche,
**dadurch gekennzeichnet,**
**daß** die einen künftigen Zustand des Verkehrsnetzes repräsentierenden Ortszustandsdaten zur Erstellung von an Verkehrsteilnehmer zu sendenden Navigationshinweisen verwendet werden.

11. Verfahren nach einem der vorhergehenden Ansprüche,
**dadurch gekennzeichnet,**
**daß** die einen künftigen Zustand des Verkehrsnetzes zu einem Prognosezeitpunkt repräsentierenden prognostizierten Ortszustandsdaten zur Erstellung von mittlere Fahrzeuggeschwindigkeiten und/oder Reisezeiten in jeweils einem Straßenabschnitt des Verkehrsnetzes repräsentierenden, an Verkehrsteilnehmer zu sendenden Informationen verwendet werden.

12. Verfahren nach einem der vorhergehenden Ansprüche,
**dadurch gekennzeichnet,**
**daß** auf einen Zustand zu einem künftigen Prognosezeitpunkt des Verkehrsnetzes repräsentierenden prognostizierten Ortszustandsdaten basierende, den Grad von Stauungen repräsentierende Informationen an Verkehrsteilnehmer gesendet werden.

13. Verfahren nach einem der vorhergehenden Ansprüche,
**dadurch gekennzeichnet,**
**daß** auch auf den Zustand von Orten zu einem künftigen Prognosezeitpunkt geschlossen wird, zu welchen Orten keine Meßdaten vorliegen.

14. Verfahren nach einem der vorhergehenden Ansprüche,
**dadurch gekennzeichnet,**
**daß** der Prognosezeitpunkt in der nahen Zukunft, insbesondere weniger als 30 min hinter dem Prognose-Erstellungs-Zeitpunkt liegt.

15. Verfahren nach einem der vorhergehenden Ansprüche,
**dadurch gekennzeichnet,**
**daß** der Prognosezeitpunkt um maximal die Zeit hinter dem Prognose-Erstellungs-Zeitpunkt liegt, die der Verkehr benötigt, um sich von einem Netzknoten in Form einer Kreuzung, Einmündung oder dgl. zum nächsten Netzknoten auszubreiten.

16. Verfahren nach einem der vorhergehenden Ansprüche,
**dadurch gekennzeichnet,**
**daß** auf den einen zukünftigen Prognosezeitpunkt betreffenden Ortszustandsdaten basierende Informationen an mindestens einen Verkehrsteilnehmer, insbesondere per Mobilfunk (SMS-MT oder SMS-CB) oder Radio (insbesondere RDS-TMC), gesendet werden.

17. Verfahren nach einem der vorhergehenden Ansprüche,
**dadurch gekennzeichnet,**
**daß** durch Fehleranalyse der Fehlerfortpflanzung während der verfahrensgemäßen Berechnungen oder durch ein Expertensystem die Genauigkeit und/oder Zuverlässigkeit des Ergebnisses geschätzt wird und diese Schätzung mit Verkehrsinformationen ausgegeben wird.

18. Vorrichtung zur Erstellung von Verkehrsprognosen für einen künftigen Prognosezeitpunkt aus den Zustand eines Verkehrsnetzes betreffenden Messdaten in einer Verkehrszentrale, **gekennzeichnet durch**:
- eine Multidatenlogik (5), der die von beweglichen und stationären Sensoren (1, 2) sowie von einer anderen Verkehrsinformationszentrale (3) erfassten Daten zugeführt werden,
- eines oder mehrere Teilmodule (6, 7, 8), in denen verkehrstechnische Analyseverfahren ablaufen,
- eine Multimodell-Logik (9), in der die Ergebnisse der Teilmodule (6, 7, 8) verknüpft werden,
- eine Simulationskomponente (10), in der auf der Basis der in der Multimodell-Logik (9) erzeugten Daten eine Prognose für die Zukunft berechnet wird,
- eine Komponente HPR (11), die aus den von der Multimodell-Logik (9) erzeugten aktuellen Daten Ganglinien generiert,
- die Rückkopplung der Daten der Simulationskomponente (10) und/oder der Daten der Komponente HPR (11) in die Multidatenlogik (5),
- eine Datenfusionseinheit (14), welche aus den Ausgangsdaten der Simulationskomponente (10), der Multimodell-Logik (9) und der Komponente HPR (11) Daten erstellt, welche aktuelle und/oder prognostizierte Verkehrszustände des Straßenverkehrsnetzes repräsentieren,
wobei die Vorrichtung so ausgebildet ist,
- dass unter Berücksichtigung des zeitlichen Werte-Verlaufs mehrerer zu diesen Zeitpunkten erfaßter Meßdaten mit zeitlich-räumliche Entwicklungen im Verkehrsnetz repräsentierenden Verkehrsmodellen zeitlich und/oder räumlich die Meßdaten-Lücken auffüllende, Meßdaten simulierende Ersatzdaten generiert werden,
- dass mit den Verkehrsmodellen für gegenüber dem Prognose-Erstellungs-Zeitpunkt künftige, jedoch vor dem Prognosezeitpunkt liegende Zeitpunkte ebenfalls Ersatzdaten generiert werden, und
- dass darauf eine Prognose von den Zustand des Verkehrsnetzes zu einem gegenüber dem Prognose-Erstellungs-Zeitpunkt künftigen Prognosezeitpunkt an Orten des Verkehrsnetzes repräsentierenden Ortszustandsdaten erstellt wird aufgrund der für Zeitpunkte vor dem Prognose-Erstellungs-Zeitpunkt vorliegenden Meßdaten und Ersatzdaten und der für Zeitpunkte nach dem Prognose-Erstellungs-Zeitpunkt vorliegenden Ersatzdaten.

## Claims

1. A method of preparing a traffic forecast for a forecast time from measurement data, relating to the state of a traffic network, in a traffic centre,
wherein, at a plurality of measurement locations in the traffic network, spatially and/or temporally incomplete measurement data relating to the state of the traffic network at the measurement locations are detected at a plurality of times within a time period extending temporally backwards from the forecast creation time,
wherein, taking into consideration the path of temporal values for a plurality of measurement data detected at these times, replacement data which simulate measurement data and temporally and/or spatially fill the gaps in the measurement data are generated by traffic models representing temporal-spatial developments in the traffic network,
and replacement data are also generated by the traffic models for times which are later than the forecast creation time, but are before the forecast time,
whereafter a forecast of location-state data, representing the state of the traffic network at locations in the traffic network at a forecast time which is later than the forecast creation time, is made on the basis of the measurement data and replacement data existing for times before the forecast creation time and the replacement data existing for times after the forecast creation time.

2. A method according to claim 1, **characterised in that** a traffic model is used which fills spatial gaps in the measurement data between two measurement locations for which measurement data exist by assigning replacement data to the locations between the two measurement locations, which replacement data are obtained by interpolation, especially linear interpolation of the measurement data existing for the two measurement locations.

3. A method according to either one of the preceding claims, **characterised in that** a traffic model is used which determines traffic disturbances between two measurement points A and B on the basis of the temporal development of the difference in the traffic flows at the measurement locations A and B.

4. A method according to any one of the preceding claims, **characterised in that** a traffic-flow model is used which determines replacement data, relating to the traffic state at locations and at times in the traffic network for which measurement data do not exist, from existing measurement data by solutions of differential equations relating to the traffic flow, the traffic density and the traffic speed.

5. A method according to any one of the preceding claims, **characterised in that** the spatially and/or temporally incomplete measurement data are completed for at least also the forecast creation time by preparing forecasts, directed at the forecast creation time, from the path of temporal values for measurement data relating to a plurality of times in the past in order to generate, in this manner, a spatially and/or temporally sufficiently complete measurement-data and replacement-data basis representing the current state of the traffic network and for making a forecast for the future.

6. A method according to any one of the preceding claims, **characterised in that** the state of a plurality of road sections is determined.

7. A method according to any one of the preceding claims, **characterised in that** measurement data are detected by stationary sensors arranged on roads of the traffic network, especially in the form of measurement data which include average speeds of a plurality of vehicles at one point and/or the number of vehicles passing the point per unit time.

8. A method according to any one of the preceding claims, **characterised in that** measurement data are detected by sensors (FCD) arranged on vehicles moving in traffic networks.

9. A method according to any one of the preceding claims, **characterised in that** the measurement data include speeds of a respective vehicle.

10. A method according to any one of the preceding claims, **characterised in that** the location-state data representing a future state of the traffic network are used to generate navigational information to be sent to road users.

11. A method according to any one of the preceding claims, **characterised in that** the forecast location-state data representing a future state of the traffic network at a forecast time are used to generate information which is to be sent to road users and which represents average vehicle speeds and/or journey times within a respective road section of the traffic network.

12. A method according to any one of the preceding claims, **characterised in that** information representing the degree of congestion and based on forecast location-state data representing a state of the traffic network at a future forecast time is sent to road users.

13. A method according to any one of the preceding claims, **characterised in that** the state of locations at a future forecast time is also deduced, for which locations measurement data do not exist.

14. A method according to any one of the preceding claims, **characterised in that** the forecast time lies in the near future, especially less than 30 minutes after the forecast creation time.

15. A method according to any one of the preceding claims, **characterised in that** the forecast time lies after the forecast creation time by at most the time which the traffic needs in order to spread out from one network intersection, in the form of a crossroads, junction or the like, to the next network intersection.

16. A method according to any one of the preceding claims,
**characterised in that** information based on the location-state data relating to a future forecast time is sent to at least one road user, especially by mobile radio (SMS-MT or SMS-CB) or radio (especially RDS-TMC).

17. A method according to any one of the preceding claims, **characterised in that** the accuracy and/or reliability of the result is estimated by analysis of the error propagation during the calculations according to the method or by an expert system, and this estimate is output with traffic information.

18. A device for preparing traffic forecasts for a future forecast time from measurement data, relating to the state of a traffic network, in a traffic centre, **characterised by**:
- a multidata logic (5) to which the data acquired from mobile and stationary sensors (1, 2) and from another traffic information centre (3) are sent,
- one or more sub-modules (6, 7, 8) in which traffic-related analysis processes take place,
- a multimodel logic (9) in which the results from the sub-modules (6, 7, 8) are combined,
- a simulation component (10) in which a forecast for the future is calculated on the basis of the data generated in the multimodel logic (9),
- a component HPR (11) which generates progress lines from the current data generated by the multimodel logic (9),
- the feedback of the data from the simulation component (10) and/or the data from the component HPR (11) into the multidata logic (5),
- a data fusion unit (14) which generates data, representing current and/or forecast traffic states of the road traffic network, from the output data from the simulation component (10), the multimodel logic (9) and the component HPR (11),
wherein the device is formed
- so that, taking into consideration the path of temporal values for a plurality of measurement data detected at these times, replacement data which simulate measurement data and temporally and/or spatially fill the gaps in the measurement data are generated by traffic models representing temporal-spatial developments in the traffic network,
- so that replacement data are also generated by the traffic models for times which are later than the forecast creation time, but are before the forecast time, and
- so that thereafter a forecast of location-state data, representing the state of the traffic network at locations in the traffic network at a forecast time which is later than the forecast creation time, is made on the basis of the measurement data and replacement data existing for times before the forecast creation time and the replacement data existing for times after the forecast creation time.

## Revendications

1. Procédé d'établissement d'une prévision de circulation pour un moment de prévision à partir de données de mesure concernant l'état d'un réseau routier dans un central de circulation,
des données de mesure lacunaires dans le temps et/ou dans l'espace concernant plusieurs moments à l'intérieur d'un laps de temps s'étendant à rebours dans le temps à partir du moment d'établissement de prévision, et concernant l'état du réseau routier aux lieux de mesure, étant enregistrées à plusieurs lieux de mesure sur le réseau routier, des données de remplacement simulant des données de mesure complétant les lacunes de données de mesure dans le temps et/ou dans l'espace étant générées en tenant compte de l'évolution des valeurs dans le temps de plusieurs données de mesure enregistrées à ces moments avec des modèles de circulation représentant des évolutions spatio-temporelles sur le réseau routier,
et des données de remplacement étant également générées avec les modèles de circulation pour des moments situés dans le futur par rapport au moment d'établissement de prévision, mais néanmoins avant le moment de prévision,
une prévision de l'état du réseau routier à un moment de prévision situé dans le futur par rapport au moment d'établissement de prévision étant établie sur des données d'état de lieu représentant des lieux du réseau routier sur la base des données de mesure et des données de remplacement existantes pour les moments situés avant le moment d'établissement de prévision et des données de remplacement existantes pour les moments situés après le moment d'établissement de prévision.

2. Procédé selon la revendication 1,
**caractérisé en ce qu'**un modèle de circulation est utilisé, lequel complète des lacunes spatiales de données de mesure entre deux lieux de mesure pour lesquels il existe des données de mesure, et **en ce qu'**il est attribué aux lieux entre les deux lieux de mesure des données de remplacement, lesquelles sont obtenues par interpolation, notamment par interpolation linéaire, des données de mesure existantes pour les deux lieux de mesure.

3. Procédé selon l'une des revendications précédentes,
**caractérisé en ce qu'**un modèle de circulation est utilisé, lequel détermine des perturbations de circulation entre deux points de mesure A et B sur la base de l'évolution dans le temps de la différence des flux de circulation aux lieux de mesure A et B.

4. Procédé selon l'une des revendications précédentes,
**caractérisé en ce qu'**un modèle de flux de circulation est utilisé, lequel détermine des données de remplacement concernant l'état de la circulation sur le réseau routier à des lieux et à des moments, pour lesquels il n'existe aucune donnée de mesure, à partir des données de mesure existantes par résolutions d'équations différentielles concernant le flux, la densité et la vitesse de circulation.

5. Procédé selon l'une des revendications précédentes,
**caractérisé en ce que** les données de mesure lacunaires dans le temps et/ou dans l'espace sont complétées pour au moins aussi le moment d'établissement de prévision, du fait que, à partir de l'évolution des valeurs dans le temps de plusieurs données de mesure concernant des moments passés, il est établi des prévisions rapportées au moment d'établissement de prévision, afin de générer ainsi une base de données de remplacement et de mesure sans lacune en ce qui concerne l'espace et/ou le temps représentant l'état actuel du réseau routier pour l'établissement d'une prévision pour le futur.

6. Procédé selon l'une des revendications précédentes,
**caractérisé en ce que** l'état de plusieurs tronçons de route est déterminé.

7. Procédé selon l'une des revendications précédentes,
**caractérisé en ce que** des données de mesure sont enregistrées par des capteurs agencés de façon fixe sur des routes du réseau routier, notamment sous la forme de données de mesure qui comprennent les vitesses moyennes de plusieurs véhicules à un endroit et/ou le nombre de véhicules passant à cet endroit par unité de temps.

8. Procédé selon l'une des revendications précédentes,
**caractérisé en ce que** des données de mesure sont enregistrées par des capteurs (FCD) agencés sur des véhicules se déplaçant sur le réseau routier.

9. Procédé selon l'une des revendications précédentes,
**caractérisé en ce que** les données de mesure comprennent les vitesses d'un véhicule.

10. Procédé selon l'une des revendications précédentes,
**caractérisé en ce que** les données d'état de lieu représentant un état futur du réseau routier sont utilisées pour l'établissement de consignes de navigation à transmettre à des usagers de la route.

11. Procédé selon l'une des revendications précédentes,
**caractérisé en ce que** les données d'état de lieu pronostiquées représentant un état futur du réseau routier à un moment de prévision sont utilisées pour l'établissement d'informations à transmettre à des usagers de la route, représentant des vitesses de véhicule et/ou des temps de trajet moyens sur un tronçon de route du réseau routier.

12. Procédé selon l'une des revendications précédentes,
**caractérisé en ce que** des informations représentant le niveau des embouteillages basées sur des données d'état de lieu pronostiquées représentant un état à un moment de prévision futur du réseau routier sont envoyées à des usagers de la route.

13. Procédé selon l'une des revendications précédentes,
**caractérisé en ce que** l'on détermine égaiement l'état de lieux, pour lesquels il n'existe aucune donnée de mesure, à un moment de prévision futur.

14. Procédé selon l'une des revendications précédentes,
**caractérisé en ce que** le moment de prévision est situé dans le futur proche, notamment moins de 30 min. après le moment d'établissement de prévision.

15. Procédé selon l'une des revendications précédentes,
**caractérisé en ce que** le moment de prévision est situé après le moment d'établissement de prévision du temps maximal qu'il faut à la circulation pour se déployer d'un noeud de réseau, sous la forme d'un croisement, d'une jonction ou analogue, au noeud de réseau suivant.

16. Procédé selon l'une des revendications précédentes,
**caractérisé en ce que** des informations basées sur les données d'état de lieu concernant un moment de prévision futur sont envoyées à au moins un usager de la route, notamment par téléphone mobile (SMS-MT ou SMS-CB) ou par radio (en particulier RDS-TMC).

17. Procédé selon l'une des revendications précédentes,
**caractérisé en ce que** la précision et/ou la fiabilité du résultat est estimée par analyse des erreurs de la propagation des erreurs pendant les calculs selon le procédé ou par un système expert et cette évaluation est émise avec les informations de circulation.

18. Dispositif destiné à l'établissement de prévisions de circulation pour un moment de prévision futur à partir de données de mesure concernant l'état d'un réseau routier dans un central de circulation,
**caractérisé par** :
- une logique multi-données (5) vers laquelle sont acheminées les données enregistrées par des capteurs (1, 2) mobiles et fixes ainsi que par un autre central d'informations routières (3),
- un ou plusieurs modules partiels (6, 7, 8) dans lesquels ont lieu des procédés d'analyse utilisés en technique de circulation,
- une logique multi-modèles (9), dans laquelle les résultats des modules partiels (6, 7, 8) sont enchaînés,
- une composante de simulation (10), dans laquelle une prévision est calculée pour le futur sur la base des données produites dans la logique multi-modèles (9),
- une composante HPR (11), laquelle génère des courbes d'évolution à partir des données actuelles produites par la logique multi-modèles (9),
- la réinjection des données de la composante de simulation (10) et/ou des données de la composante HPR (11) dans la logique multi-données (5),
- une unité de fusion des données (14), laquelle établit, à partir des données de sortie de la composante de simulation (10), de la logique multi-modèles (9) et de la composante HPR (11), des données qui représentent des états de circulation actuels et/ou pronostiqués du réseau routier,
le dispositif étant réalisé de telle manière que
- soient générées des données de remplacement simulant des données de mesure complétant les lacunes de données de mesure dans le temps et/ou dans l'espace, en tenant compte de l'évolution des valeurs dans le temps de plusieurs données de mesure enregistrées à ces moments, avec des modèles de circulation représentant des évolutions spatio-temporelles sur le réseau routier,
- soient générées, avec les modèles de circulation, également des données de remplacement pour des moments situés dans le futur par rapport au moment d'établissement de prévision, mais toutefois avant le moment de prévision, et
- soit établie à partir de cela une prévision de l'état du réseau routier à un moment de prévision situé dans le futur par rapport au moment d'établissement de prévision sur des données d'état de lieu représentant des lieux du réseau routier, sur la base des données de mesure et des données de remplacement existantes pour des moments situés avant le moment d'établissement de prévision et des données de remplacement existantes pour des moments situés après le moment d'établissement de prévision.
